# EUROPÄISCHE PATENTSCHRIFT

(11) **EP 0 935 733 B1**
(45) Veröffentlichungstag und Bekanntmachung des Hinweises auf die Patenterteilung: **19.07.2000**
(21) Anmeldenummer: 97945833.8
(22) Anmeldetag: 15.10.1997
(51) Int. Cl.: F25D 23/10, E05D 1/02, A47B 95/00

(54) **EINBAU-KÄLTEGERÄT**
BUILT-IN REFRIGERATING APPARATUS
APPAREIL FRIGORIFIQUE ENCASTRABLE

(30) Priorität: 29.10.1996 DE 29618844 U
(43) Veröffentlichungstag der Anmeldung: 18.08.1999
(73) Patentinhaber: BSH Bosch und Siemens Hausgeräte GmbH, 81669 München (DE)
(72) Erfinder: KENTNER, Wolfang, D-89365 Röfingen (DE)
(74) Vertreter: Thoma, Lorenz
(86) Internationale Anmeldenummer: EP9705667
(87) Internationale Veröffentlichungsnummer: WO9819121

(56) Entgegenhaltungen:
- EP-A- 0 362 504
- EP-A- 0 657 609
- EP-A- 0 707 185
- CH-A- 360 616
- DE-B- 1 055 999
- DE-U- 9 112 881
- DE-U- 29 512 600
- US-A- 4 235 493

## Beschreibung

Die Erfindung betrifft ein Einbau-Kältegerät mit einem von einer Tür verschließbaren wärmeisolierenden Gehäuse, welches in eine durch seitliche Nischenwände, einem Nischenboden und einer Nischendecke umgrenzte Möbelnische einsetzbar und darin fixierbar ist, wobei die Fixierung des wärmeisolierenden Gehäuses auf der Griffseite der Tür durch winkelprofilartige Halteelemente bewirkt ist.

Es ist bekannt, zur Befestigung von Einbau-Kältegeräten in Möbelnischen winkelprofilartig ausgebildete Halteelemente anzuwenden, welche mit einem ihrer Winkelschenkel am Türöffnungsrand des Einbau-Kältegerätes und mit ihrem anderen Schenkel am Möbelumbau der Einbaunische festgesetzt und nach ihrer Befestigung durch ein Abdeckelement abgedeckt sind. Bevor jedoch die endgültige Befestigung des Einbaugerätes innerhalb der Möbelnische erfolgen kann, ist es bei diesem Stand der Technik erforderlich, das Einbau-Kältegerät hinsichtlich seiner Einsetztiefe in die Möbelnische mit zusätzlichen Meßmitteln einzumessen. Derartige Einmeßarbeiten sind nicht nur umständlich, sondern gegebenenfalls zeitaufwendig und somit kostenträchtig.

Um diese Einmeßarbeiten zu vermeiden, wurde auch schon vorgeschlagen, den als Halteelement dienenden Befestigungswinkel mit einem Tiefenanschlagteil zu versehen, welcher nach der erfolgten Befestigung des Einbau-Kältegerätes aus optischen Gründen vom Befestigungswinkel abgetrennt werden muß, so daß ein einmal zur Anwendung gekommenes Halteelement keinen Tiefenanschlag mehr aufweist und somit durch ein ungebrauchtes Halteelement ersetzt werden muß, wenn bei einem neuerlichen Einbau des Einbau-Kältegerätes ein Einmeßvorgang für dieses vermieden werden soll.

Der Erfindung liegt die Aufgabe zugrunde, für ein Einbaugerät gemäß dem Oberbegriff des Anspruches 1 ein Halteelement vorzuschlagen, welches mit einfachen konstruktiven Maßnahmen derart verbessert ist, daß die Nachteile des Standes der Technik vermieden sind.

Diese Aufgabe wird gemäß der Erfindung dadurch gelöst, daß jedes der türgriffseitigen Halteelemente mit einem zumindest dieses teilweise abdeckenden Abdeckteiles gelenkig verbunden ist, welches im aus seiner Abdeckstellung heraus verschwenkten Zustand durch Anschlagen einer daran vorgesehenen Anschlagfläche an der Frontseite der die Möbelnische umgrenzenden Wandungen die Einsetztiefe des Einbau-Kältegerätes in die Möbelnische festlegt.

Durch die erfindungsgemäße Lösung ist ein zur Festsetzung eines Einbau-Kältegerätes in einer Möbelnische dienendes Montageelement bereitgestellt, welches neben einem zur Nischenbefestigung dienenden Halteelement auch ein als Tiefenanschlag und Schraubenverblendung dienendes Abdeckteil aufweist. Durch die einstückige Ausführung ist sichergestellt, daß für die Befestigung des Einbau-Kältegerätes unerläßliche Montageteile nicht verlorengehen. Darüberhinaus ist durch die gelenkige Anbindung des als Tiefenanschlag dienenden Abdeckteiles am Halteelement gewährleistet, daß das Halteelement samt seinem Tiefenanschlag auch bei einem aus Reparaturgründen erfolgenden Neueinbau des Gerätes verwendbar ist, so daß eine Neuanschaffung derartiger Halteelemente oder zeitraubende Einmeßarbeiten zur Festlegung der Einsetztiefe des Einbau-Kältegerätes in die Möbelnische und die damit unter Umständen auftretenden Meßfehler stets vermieden sind. Überdies ist durch die erfindungsgemäße Lösung eine besonders einfach zu handhabender Tiefenanschlag erzeugt, welcher durch seine gelenkige Anbindung auch zum wiederholten Male eine positionsgenaue Tiefeneinstellung ermöglicht und am Halteelement verbleiben kann.

Nach einer bevorzugten Ausführungsform des Gegenstandes der Erfindung ist vorgesehen, daß das Halteelement und das Abdeckteil in Art eines Winkelprofils ausgebildet sind, deren in Einsetzrichtung des Einbau-Kältegerätes in die Möbelnische verlaufende Schenkel an ihren freien Enden gelenkig miteinander verbunden sind, wobei der andere Schenkel des Abdeckteils in von seiner Abdeckstellung zurückverschwenkten Zustand mit seinem gelenknahen Ende als Anschlagfläche dient.

Durch eine derartige Lösung ist eine besonders einfache, aber dennoch sehr positionsgenaue Verschwenkbewegung des Abdeckteils zu Zwecken der Tiefeneinstellung möglich, wobei dem Abdeckteil durch seine winkelprofilartige Gestalt eine hohe Formsteifigkeit verliehen ist, wodurch sich in Verbindung mit der gelenknahen Anordnung der Anschlagfläche eine besonders maßgenaue und einfach zu handhabende Tiefenfestlegung für das Einbau-Kältegerät in der Möbelnische ergibt.

Ferner ist durch die gelenkige Anbindung des Abdeckteiles und des Halteelementes über deren Schenkel eine besonders steife und somit mit geringen Toleranzen für die Tiefeneinstellung beaufschlagte Verbindung zwischen den beiden Teilen erzielt.

Gemäß einer nächsten bevorzugten Ausführungsform des Gegenstandes der Erfindung ist vorgesehen, daß das Winkelprofil zur Bildung des Halteelements und das Winkelprofil zur Bildung des Abdeckteiles ungleichlange Schenkel aufweist, von denen die beiden kürzeren in Einsetzrichtung des Einbau-Kältegerätes in die Möbelnische verlaufende Schenkel an ihrem freien Ende gelenkig miteinander verbunden sind, wobei der kürzere Schenkel des Abdeckteiles in seinem aus der Abdeckstellung herausverschwenkten Zustand mit seinem freien Ende als Anschlagfläche dient, während der längere Schenkel mit annähernd parallelem Abstand zu einer benachbarten Möbelfrontplatte angeordnet ist.

Hierdurch ergibt sich durch den parallel zur benachbarten Mittelfrontplatte verlaufenden längeren Schenkel des Abdeckteiles durch dessen Lichtspaltbildung zur Möbelfrontplatte eine besonders genaue Kontrollmöglichkeit für die richtige Tiefeneinstellung des Einbau-Kältegerätes, wodurch eine hohe Einstellgenauigkeit bei der Tiefeneinstellung des Einbau-Kältegerätes gewährleistet ist.

Nach einer nächsten bevorzugten Ausführungsform des Gegenstandes der Erfindung ist vorgesehen, daß der gelenkig am Halteelement gelagerte Schenkel des Abdeckteiles schmäler als die zur seitlichen Begrenzung der Möbelnische dienenden Nischenwände ausgebildet ist.

Hierdurch werden auf besonders einfache Art und Weise zu Einstellungsungenauigkeiten bei der Tiefeneinstellung führende Kollisionen mit der benachbarten Möbelfrontplatte vermieden.

Besonders kostengünstig herstellbar und zugleich besonders dauerhaft ist die gelenkige Verbindung zwischen dem Halteelement und dem Abdeckteil, wenn nach einer nächsten vorteilhaften Ausgestaltung des Gegenstandes der Erfindung vorgesehen ist, daß die gelenkige Verbindung zwischen dem Halteelement und dem Abdeckteil als Filmscharnier ausgebildet ist.

Mit besonders geringem Arbeitsaufwand befestigbar und zum Zwecke der Demontage wieder lösbar ist das Abdeckteil, wenn nach einer nächsten bevorzugten Ausführungsform des Gegenstandes der Erfindung vorgesehen ist, daß das Abdeckteil in seinem das Halteelement abdeckenden Zustand lösbar an diesem gehaltert ist.

Gemäß einer letzten bevorzugten Ausführungsform des Gegenstandes der Erfindung ist vorgesehen, daß das Halteelement an seinem in Einsetzrichtung des Einbau-Kältegerätes in die Möbelnische verlaufenden Winkelprofilschenkel an dessen seinem freien Ende gegenüberliegenden Ende ein Distanzelement aufweist.

Durch die Anbringung des Distanzelementes ist bei der Montage des Halteelementes bereits sichergestellt, das türgriffseitig ein definierter Mindestabstand zwischen dem Gehäuse des Einbau-Kältegerätes und der dazu benachbarten Nischenwand ausgebildet ist, welcher insbesondere bei mit sogenannten Schleppscharnieren angelenkter Möbelfrontplatte von Bedeutung ist.

Die Erfindung ist in der nachfolgenden Beschreibung anhand eines in der beigefügten Zeichnung vereinfacht dargestellten Ausführungsbeispieles erläutert.

Die einzige Figur zeigt ausschnittsweise einen Einbauschrank und eine dazu benachbarte Möbelnische mit darin eingesetztem Einbau-Kältegerät, welches türgriffseitig in der Möbelnische von einem Halteteil mit einem gelenkig daran gelagerten Abdeckteil gehalten ist, in raumbildlicher Ansicht von oben.

Die Figur zeigt einen Ausschnitt einer vereinfachten dargestellten Einbaumöbelanordnung 10 mit einem Einbauschrank 11, welcher seitliche Nischenwände 12 (hier ist nur eine dargestellt) und frontseitig eine als Schranktür dienende Möbelfrontplatte 13 aufweist. Benachbart zum Einbauschrank 11 ist eine Möbelnische 14 angeordnet, welche seitlich wie der Einbauschrank 11 durch Nischenwände 15 (hier ist nur eine gezeigt) begrenzt ist und welche zur Aufnahme eines grobskizziert angedeuteten Einbau-Kältegerätes 16 dient, welches auf einem nicht gezeigten Nischenboden mit seinem wärmeisolierenden Gehäuse 17 aufsitzt. Dieses ist an seiner Frontseite mit einer von einer nicht gezeigten Tür abdeckbaren Zugangsöffnung 18 ausgestattet, welche von einem Öffnungsrand 19 allseitig umgeben ist. Am Öffnungsrand 19 sind an dessen horizontalen Abschnitten türgriffseitig Halteelemente 20 mit ungleichlangen, im Querschnitt U-profilartig ausgebildeten Schenkeln vorgesehen, von denen der längere Schenkel 21 an seiner Basis mit schlüssellochartigen Aufnahmen 22 versehen ist, welche zur Einbringung von nicht gezeigten, zur Befestigung der Halteelemente 20 am Öffnungsrand 19 dienenden Befestigungsmittel vorgesehen sind. Ferner ist der längere Schenkel 21 auf seiner dem Öffnungsrand 19 zugewandten Außenseite mit im Abstand voneinander angeordneten Aussparungen 23 versehen, welche als durchgehend über die gesamte Höhe des längeren Schenkels verlaufende Nuten ausgebildet sind. An den längeren Schenkel 21 des Halteelementes 20 schließt sich rechtwinklig dazu sein kürzerer Schenkel 24 an, welcher mit seinem freien Schenkelende von der Zugangsöffnung 18 weggerichtet ist und welcher ebenso wie der längere Schenkel 21 einen U-profilartigen Querschnitt aufweist, an dessen Basis zwei höhengleich angeordnete, voneinander beabstandete Durchgangsbohrungen 25 vorgesehen sind, welche zur Einbringung von Befestigungsschrauben zur Festsetzung des Halteelementes 20 an der Nischenwand 15 und somit zur Festsetzung des Einbau-Kältegerätes innerhalb der Möbelnische 14 dienen. Dem freien Ende des kürzeren Schenkel 24 gegenüberliegend ist das Halteelement 20 mit einem Distanzelement 26 ausgestattet, dessen der Nischenwand 15 zugewandte Außenseite in einer Ebene mit der ebenfalls der Nischenwand 15 zugewandten Außenseite des kürzeren Schenkels 24 liegt und dessen freies Ende mit einer Einführschräge 27 versehen ist. Dem Distanzelement 26 gegenüberliegend ist am freien Ende des kürzeren Schenkels 24, im Nahbereich von dessen der Nischenwand 15 zugewandten Außenseite ein Filmschamier 28 vorgesehen, durch welches ein Abdeckteil 30 beweglich mit dem Halteelement 20 verbunden ist. Das Abdeckteil 30 ist wie das Halteelement 20 in Form eines Winkelprofils mit ungleichlangen, im Querschnitt U-profiligen Schenkeln ausgebildet, von denen sein kürzerer Schenkel 31 an seinem freien Ende mit einer die beiden Schenkel seines U-profiligen Querschnitts miteinander verbindenden Anschlagwand 32 ausgestattet ist, deren der Stirnseite der Nischenwand 15 zugewandte Außenseite als Anschlagfläche 33 dient und an deren den freien Schenkelenden des U-profiligen Querschnitts zugewandten Seite das Filmscharnier 28 angebunden ist. Die Breite b des kürzeren Schenkels 31 ist schmäler bemessen als die Dicke d der Nischenwand 15, wodurch sichergestellt ist, daß der kürzere Schenkel 31 des Abdeckteiles 30 in seinen aus der Abdeckstellung heraus verschwenkten Zustand nicht mit der benachbarten Möbelfrontplatte 13 kollidiert. An den kürzeren Schenkel 31 des Abdeckteiles 30 schließt sich rechtwinklig dessen längerer Schenkel 34 an, welcher wie der kürzere Schenkel 31 im Querschnitt U-profilig ausgebildet ist und an seinem freien, vom kürzeren Schenkel 31 abgewandten Ende zu seiner Versteifung mit einer Stirnwand 35 versehen ist. Von dieser zurückversetzt sind an den freien Enden beider Schenkel des den Querschnitt des längeren Schenkels ausmachenden U-Profiles Rastnasen 36 und 37 vorgesehen, von denen die schmäler ausgeführten Rastnasen 36 nahe dem Übergang zum kürzeren Schenkel 31 angeordnet sind, während die breiteren Rastnasen 37 nahe der Stirnwand 35 angeordnet sind.

Das Abdeckteil 30 dient in seiner in der Figur gezeigten zurückgeklappten Tiefeneinstellposition mit der an seinem kürzeren Schenkel 31 angeordneten Anschlagwand 32 als Tiefeneinstelllehre zur Begrenzung der Einschubtiefe t des Einbau-Kältegerätes 16 in die Möbelnische 14. Die Einschubtiefe t des Einbau-Kältegerätes ist dabei durch den senkrechten Abstand der Anschlagfläche 33 zu der dem Öffnungsrand 19 zugewandten Außenseite des längeren Schenkels 21 am Halteelement 20 bestimmt und durch das Anschlagen der Anschlagfläche 33 an der ihr zugewandten Stirnseite der Nischenwand 15 festgelegt.Die Tiefeneinstellung des Einbau-Kältegerätes ist durch einen zwischen dem längeren Schenkel 34 und der ihm zugewandten Frontseite der Möbelfrontplatte 13 sich ergebenden Lichtspalt überprüfbar, welcher bei einer exakten Tiefeneinstellung über die gesamte Länge des längeren Schenkels 34 gleichmäßig breit ausgebildet ist. Die durch die Einstellung festgelegte Einschubtiefe des Einbau-Kältegerätes 16 in die Möbelnische 14 wird mittels nicht gezeigter, die Durchgangsbohrungen 25 am kürzeren Schenkel 24 durchdringenden Befestigungsschrauben an der Nischenwand 15 fixiert. Nach Abschluß der Tiefeneinstellung ist das Abdeckteil 30 durch die über das Filmscharnier 28 bewirkte gelenkige Anlenkung am Halteelement 20 in seine Abdeckposition (durch den Pfeil angedeutet) verschwenkbar, in welcher das Abdeckteil 30 das Halteelement 20 in Art einer Abdeckkappe vollkommen abdeckt und in seiner Abdeckstellung ist das Abdeckelement 30 mittels der Rastnasen 36 und 37 lösbar am Halteelement 20 gehalten, wobei die wesentliche Haltekraft durch die breiteren Rastnasen 37 erzeugt ist.

Als besonders günstig hat sich herausgestellt, wenn das Halteelement 20 und das über das Filmscharnier 28 damit verbundene Abdeckteil 30 aus Kunststoffspritzguß hergestellt ist.

## Patentansprüche

1. Einbau-Kältegerät (16) mit einem von einer Tür verschließbaren wärmeisolierenden Gehäuse (17), welches in eine durch seitliche Nischenwände (15), einem Nischenboden und einer Nischendecke umgrenzte Möbelnische (14) einsetzbar und darin fixierbar ist, wobei die Fixierung des wärmeisolierenden Gehäuses auf der Griffseite der Tür durch winkelprofilartige Halteelemente (20) bewirkt ist, **dadurch gekennzeichnet,** daß jedes der türgriffseitigen Halteelemente (20) mit einem dieses zumindest teilweise abdeckenden Abdeckteil (30) gelenkig verbunden ist, welches in aus seiner Abdeckstellung heraus verschwenktem Zustand durch Anschlagen einer daran vorgesehenen Anschlagfläche (33) an der Frontseite der die Möbelnische (14) umgrenzenden Wandungen die Einsetztiefe des Einbau-Kältegerätes (16) in die Möbelnische (14) festlegt.

2. Einbau-Kältegerät nach Anspruch 1, **dadurch gekennzeichnet,** daß das Halteelement (20) und das Abdeckteil (30) in Art eines Winkelprofils ausgebildet sind, deren in Einsetzrichtung des Einbau-Kältegerätes (16) in die Möbelnische (14) verlaufende Schenkel (24, 31) an ihren freien Enden gelenkig miteinander verbunden sind, wobei der Schenkel (31) des Abdeckteiles (30) in von seiner Abdeckstellung zurückverschwenkten Zustand mit seinem gelenknahen Ende als Anschlagfläche (33) zur Tiefeneinstellung dient.

3. Einbau-Kältegerät nach Anspruch 2, **dadurch gekennzeichnet,** daß das Winkelprofil zur Bildung des Halteelement (20) und das Winkelprofil zur Bildung des Abdeckteils (30) ungleichlange Schenkel aufweisen, von denen die beiden kürzeren in Einsetzrichtung des Einbau-Kältegerätes (16) in die Möbelnische (14) verlaufende Schenkel (21, 31) an ihrem freien Ende gelenkig miteinander verbunden sind, wobei der kürzere Schenkel (31) des Abdeckteils (30) in seinem aus der Abdeckstellung heraus verschenkten Zustand mit seinem gelenknahen Ende als Anschlagfläche (33) dient, während der längere Schenkel (34) mit annähernd parallelem Abstand zu einer benachbarten Möbelfrontplatte angeordnet ist.

4. Einbau-Kältegerät nach Anspruch 2 oder 3, **dadurch gekennzeichnet**, daß der gelenkig am Halteelement (20) gelagerte Schenkel (31) des Abdeckteiles (30) schmäler als die zur seitlichen Begrenzung der Möbelnische (14) dienenden Nischenwände (15) ausgebildet ist.

5. Einbau-Kältegerät nach einem der Ansprüche 1 bis 3, **dadurch gekennzeichnet**, daß die gelenkige Verbindung zwischen dem Halteelement (20) und dem Abdeckteil (30) als Filmscharnier (28) ausgebildet ist.

6. Einbau-Kältegerät nach einem der Ansprüche 1 bis 5, **dadurch gekennzeichnet,** daß das Abdeckteil (30) in seinem das Halteelement (20) abdeckenden Zustand lösbar an diesem gehaltert ist.

7. Einbau-Kältegerät nach einem der Ansprüche 3 bis 5, **dadurch gekennzeichnet,** daß das Halteelement (20) an seinem in Einsetzrichtung des Einbau-Kältegerätes (16) in die Möbelnische (14) verlaufenden Winkelprofilschenkel (21), an dessen seinem freien Ende gegenüberliegenden Ende ein Distanzelement (26) aufweist.

## Claims

1. Built-in refrigerating apparatus (16) with a thermally insulating housing (17), which is closable by a door and which is insertable into a furniture recess (14) bounded by lateral recess walls (15), a recess base and a recess ceiling and is fixable therein, wherein the fixing of the thermally insulating housing is effected by retaining elements (20) in the manner of bracket profiles on the handle side of the door, characterised in that each of the retaining elements (20) at the door handle side is articulatedly connected with a cover part (30), which covers this element at least partially and which in its state pivoted out of the covering setting fixes the depth of insertion of the built-in refrigerating apparatus (16) into the furniture recess (14) by fastening an abutment surface (33), which is provided at the cover part, to the front side of the walls bounding the furniture recess (14).

2. Built-in refrigerating apparatus according to claim 1, characterised in that the retaining elements (20) and the cover part (30) are shaped in the manner of a bracket profile, the limbs (24, 31) of which extending in the direction of insertion of the built-in refrigerating apparatus (16) into the furniture recess (14) are articulatedly connected together at their free ends, wherein the limb (31) of the cover part (30) in its state pivoted back from its covering setting serves for setting the depth by its end near to the hinge as abutment surface (33).

3. Built-in refrigerating apparatus according to claim 2, characterised in that the bracket profile for the formation of the retaining elements (20) and the bracket profile for the formation of the cover part (30) comprise unequal length limbs, of which the two shorter limbs (21, 31) extending into the furniture recess (14) in the direction of insertion of the built-in refrigerating apparatus (16) are articulatedly connected together at their free ends, wherein the shorter limb (31) of the cover part (30) in its state pivoted out of its covering setting serves as abutment surface (33) by its end near to the hinge, whilst the longer limb (34) is arranged with approximately parallel spacing from a neighbouring furniture front plate.

4. Built-in refrigerating apparatus according to claim 2 or 3, characterised in that the limb (31), which is articulatedly mounted at the retaining element (20), of the cover part (30) is formed to be narrower than the recess walls (15) serving for the lateral boundary of the furniture recess (14).

5. Built-in refrigerating apparatus according to one of claims 1 to 3, characterised in that the articulated connection between the retaining element (20) and the cover part (30) is formed as film hinge (28).

6. Built-in refrigerating apparatus according to one of claims 1 to 5, characterised in that the cover part (30) in its state covering the retaining element (20) is detachably retained thereat.

7. Built-in refrigerating apparatus according to one of claims 3 to 5, characterised in that the retaining element (20) comprises a spacer element (26) at the end lying opposite the free end of the bracket profile limb (21) extending into the furniture recess (14) in the direction of insertion of the built-in refrigerating apparatus (16).

## Revendications

1. Appareil frigorifique encastrable (16) comprenant un meuble calorifuge (17) pouvant être fermé par une porte, lequel peut être mis en place et peut être fixé dans une niche pour meubles délimitée par des parois de niche latérales (15), un sol de niche et un plafond de niche, la fixation du meuble calorifuge étant effectuée sur le côté de manipulation de la porte par des éléments de retenue (20) du type à profilé angulaire, caractérisé en ce que chacun des éléments de retenue (20) du côté de manipulation de la porte est relié de façon articulée à une partie de recouvrement (30) recouvrant celui-ci au moins partiellement, laquelle dans l'état pivoté à partir de sa position de recouvrement fixe la profondeur d'insertion de l'appareil frigorifique encastrable (16) dans la niche pour meubles (14) en butant une surface d'arrêt (33) prévue dessus contre la face frontale des parois délimitant la niche pour meubles (14).

2. Appareil frigorifique encastrable selon la revendication 1, caractérisé en ce que l'élément de retenue (20) et la partie de recouvrement (30) sont conçus à la manière d'un profilé angulaire, dont les branches (24, 31) passant dans le sens d'insertion de l'appareil frigorifique encastrable (16) dans la niche pour meubles (14) sont reliées ensemble de façon articulée à leurs extrémités libres, la branche (31) de la partie de recouvrement (30), dans l'état pivoté en retour de sa position de recouvrement, servant, avec son extrémité proche de la charnière, de surface d'arrêt (33) pour l'ajustement en profondeur.

3. Appareil frigorifique encastrable selon la revendication 2, caractérisé en ce que le profilé angulaire pour former l'élément de retenue (20) et le profilé angulaire pour former la partie de recouvrement (30) présentent des branches de longueur inégale, dont les deux branches les plus courtes (21, 31) passant dans le sens d'insertion de l'appareil frigorifique encastrable (16) dans la niche pour meubles (14) sont reliées ensemble de façon articulée à leur extrémité libre, la branche la plus courte (31) de la partie de recouvrement (30) servant de surface d'arrêt (33) dans son état pivoté depuis la position de recouvrement avec son extrémité proche de la charnière, alors que la branche la plus longue (34) est disposée avec un écartement approximativement parallèle par rapport à une plaque frontale du meuble contiguë.

4. Appareil frigorifique encastrable selon la revendication 2 ou 3, caractérisé en ce que la branche (31), logée de façon articulée sur l'élément de retenue (20), de la partie de recouvrement (30) est conçue plus étroite que les parois de niche (15) servant à limiter latéralement la niche pour meubles (14).

5. Appareil frigorifique encastrable selon l'une des revendications 1 à 3, caractérisé en ce que la liaison articulée entre l'élément de retenue (20) et la partie de recouvrement (30) est conçue comme une charnière vive (28).

6. Appareil frigorifique encastrable selon l'une des revendications 1 à 5, caractérisé en ce que la partie de recouvrement (30) est retenue dans son état de recouvrement de l'élément de retenue (20) de façon amovible sur celui-ci.

7. Appareil frigorifique encastrable selon l'une des revendications 3 à 5, caractérisé en ce que l'élément de retenue (20) présente sur sa branche à profilé angulaire (21) passant dans le sens d'insertion de l'appareil frigorifique encastrable (16) dans la niche pour meubles (14), un élément d'écartement (26) à son extrémité opposée à son extrémité libre.
